# FASCICULE DE BREVET EUROPEEN

(11) **EP 3 448 801 B1**
(45) Date de publication et mention de la délivrance du brevet: **19.08.2020**
(21) Numéro de dépôt: 17721869.0
(22) Date de dépôt: 28.04.2017
(51) Int. Cl.: B68B 1/06

(54) **MORS ET MÉTHODE POUR FIXER UN CANON D'UN MORS À UNE PIÈCE EN FORME DE C**
GEBISS FÜR PFERDE UND VERFAHREN ZUR BEFESTIGUNG VON EINER GEBISSSTANGE ZU EINEM C-FÖRMIGEN ELEMENT
BIT AND METHOD OF ATTACHING A MOUTH-PIECE OF A BIT TO A C-SHAPED ELEMENT

(30) Priorité: 28.04.2016 CH 5652020
(43) Date de publication de la demande: 06.03.2019
(73) Titulaire: All-horses Sàrl, 1468 Cheyres (CH)
(72) Inventeur: HALL, Heidi, 1468 Cheyres (CH); CHARDONNET, Bernard, 73410 Entrelacs (FR)
(74) Mandataire: P&TS SA (AG, Ltd.)
(86) Numéro de dépôt international: PCT/IB2017/052478
(87) Numéro de publication internationale: WO 2017/187405

(56) Documents cités:
- JP-A- S57 136 477
- US-A- 264 925
- US-A- 394 453
- US-A- 552 932

## Description

### Domaine technique

La présente invention concerne un mors et une méthode pour fixer un canon d'un mors à une pièce en forme de C du même mors.

### Etat de la technique

Un mors est une pièce destinée à être insérée dans la bouche d'un animal, par exemple un cheval, afin de le conduire et régler son allure. Généralement il traverse la bouche au-dessus de la langue du cheval.

Il est composé d'une ou plusieurs parties droites ou incurvées se trouvant dans la bouche du cheval, appelées canons, et d'une pièce de chaque côté qui est externe à la bouche et fixée aux brides. Les canons incurvés permettent de s'adapter le plus possible à la l'anatomie de la bouche du cheval. Un mors brisé est composé par un, deux ou plusieurs canons. Il peut comprendre une ou plusieurs brisures.

Dans ce contexte le mot « bride » ou « bridon » désigne un ensemble de lanières en général en cuir placées sur la tête de l'animal afin de maintenir le mors en place. Ces lanières peuvent comprendre des rênes.

La pièce de chaque côté du mors qui est externe à la bouche et fixée aux brides est appelée en général « anneau » ou « anneau porte-rênes ». Dans le cas où le mors est sensiblement rectiligne ou incurvé, c'est-à-dire que quand le(s) canon(s) qui le forme(nt) est(sont) sensiblement rectiligne(s), c'est-à-dire en forme de I, ou bien sensiblement incurvé(s), cet anneau peut être inséré dans un trou traversant effectué à chaque extrémité du mors. Dans ce cas, il peut coulisser par rapport au(x) canon(s). Dans d'autres cas, l'anneau ne peut pas coulisser par rapport au(x) canon(s), car son mouvement peut être bloqué en fixant l'anneau au(x) canon(s).

Dans d'autres cas, le canon est sensiblement en forme de T, c'est-à-dire il comprend une première portion destinée à entrer dans la bouche du cheval, et une deuxième portion - appelée « branche » - sensiblement perpendiculaire par rapport à la première portion. La branche est externe à la bouche du cheval et est destinée à être liée à une pièce qui n'est plus un anneau fermé, comme dans les cas discutés ci-dessus concernant un canon sensiblement rectiligne ou incurvé, mais qui est une portion d'anneau, par exemple en forme d'arc de cercle ou plus en général en forme de C. Tel est le cas par exemple d'un mors à olive ou d'un mors verdun.

Dans ce contexte, l'expression « pièce en forme de C » désigne une pièce ayant la forme d'une lettre « C ». La forme d'une lettre « C » peut avoir différents modes de réalisation, dont certains sont illustrés sur les figures 1A à 1I.

La figure 1A illustre un mode de réalisation d'une pièce en forme de C : dans ce cas, la pièce a une forme sensiblement curviligne 21, dépourvue de parties rectilignes, par exemple une forme d'un arc de cercle, d'une portion d'ellipse, etc.

La figure 1B illustre un autre mode de réalisation d'une pièce en forme de C : dans ce cas, la pièce est composée de trois parties sensiblement rectilignes, notamment une première partie horizontale 23, une partie verticale 24 et une deuxième partie horizontale 25. Les coins 240 en correspondance des jonctions entre les parties 23-24 et 24-25 peuvent être arrondis e/ou droits.

La figure 1C illustre un autre mode de réalisation d'une pièce en forme de C : dans ce cas, la pièce est composée de deux parties sensiblement rectilignes, notamment une première partie horizontale 23 et une deuxième partie horizontale 25, et d'une partie sensiblement curviligne 21.

La figure 1D illustre un autre mode de réalisation d'une pièce en forme de C : dans ce cas, la pièce est composée de cinq parties sensiblement rectilignes, notamment une première partie horizontale 23, une partie verticale 24, une deuxième partie horizontale 25, une première partie oblique 26 qui relie la première partie horizontale 23 à la partie verticale 24, et une deuxième partie oblique 27 qui relie la deuxième partie horizontale 25 à la partie verticale 24. Pour chaque coin en correspondance des jonctions entre les différentes parties de cette variante les considérations faites pour les coins 240 de la figure 1B restent valides.

Dans un autre mode de réalisation, non illustré, au moins une des deux parties obliques 26-27 est curviligne.

La figure 1E illustre un autre mode de réalisation d'une pièce en forme de C : dans ce cas, les extrémités 22' de la pièce forment une protubérance dirigée vers la partie interne de la pièce 20. Bien que la pièce en forme de C soit sensiblement curviligne comme illustré sur la figure 1A, la présence de ces extrémités 22' n'est pas limitée à une telle variante. En d'autres mots, les autres variantes de la pièce en forme de C (illustrées sur les figures 1B à 1D ou non illustrées) peuvent comprendre de telles extrémités 22'. En outre la présence de deux extrémités 22' identiques n'est pas nécessaire, une seule extrémité 22' pourrait donc être présente.

La figure 1F illustre un autre mode de réalisation d'une pièce en forme de C : dans ce cas, les extrémités 22" de la pièce forment une protubérance dirigée à la fois vers la partie interne et celle externe de la pièce 20. Bien que la pièce en forme de C comprenne trois parties rectilignes comme illustré sur la figure 1B, la présence de ces extrémités 22" n'est pas limitée à une telle variante. En d'autres mots, les autres variantes de la pièce en forme de C (illustrées sur les figures 1A et 1C à 1D ou non illustrées) peuvent comprendre de telles extrémités 22". En outre la présence de deux extrémités 22" identiques n'est pas nécessaire, une seule extrémité 22" pourrait donc être présente.

Dans une autre variante non illustrée, au moins une extrémité de la pièce forme une protubérance dirigée seulement vers la partie externe de la pièce.

La figure 1G illustre un autre mode de réalisation d'une pièce en forme de C : dans ce cas la pièce comprend au moins un élément 202, par exemple un élément curviligne, qui permet une fixation plus précise des rênes (non illustrées). Il comprend une ouverture 202 destinée au passage des rênes ou de tout autre enrênement. Il peut être également utilisé pour indiquer à l'animal, par exemple un cheval, de relever ou abaisser sa tête. Sa position telle qu'illustrée sur la figure 1G par rapport à la pièce 20 n'est pas limitative. Il peut par exemple être placé vers la partie en bas de la pièce 20 telle qu'illustrée sur la figure 1G.

La figure 1H illustre un autre mode de réalisation d'une pièce en forme de C : dans ce cas la pièce comprend deux éléments 204 qui permettent une fixation plus précise des rênes (non illustrées) et/ou qui permettent d'indiquer à l'animal, par exemple un cheval, de relever ou abaisser sa tête. Il comprend une ouverture 202 destinée au passage des rênes ou de tout autre enrênement. Dans cette variante ces éléments sont en forme d'anneau, mais d'autres formes, telles que celle de l'élément 206 de la figure 1I, peuvent être imaginées. Ni leur nombre ni leur position telle qu'illustrée sur la figure 1H par rapport à la pièce 20 ne sont pas limitatifs.

Chacune des pièces illustrées sur les figures 1A à 1I peut être monobloc ou composée de deux ou plusieurs parties connectées ensemble.

Les coins 210 des extrémités 22 de chacune des pièces illustrées sur les figures 1A à 1I (visibles notamment sur la figure 1A) peuvent être arrondis e/ou droits.

Les variantes des figures 1A à 1I peuvent être combinées entre elles.

En général, cette pièce en forme de C est fixée, par exemple collée, vissée ou soudée, au canon. Une coque peut aussi être prévue dans le canon en correspondance du point de fixation de la pièce.

Il est souhaitable que cette pièce en forme de C puisse tourner autour de l'axe principal de la branche, qui est sensiblement perpendiculaire à la partie du mors dans la bouche du cheval.

Le document US7028453 décrit en relation à sa figure 29 un mors comprenant une pièce en forme de C qui peut tourner autour de l'axe principal de la branche. Pour ce faire, chaque extrémité de la pièce en forme de C est dotée d'un trou. Cette pièce en forme de C est logée dans un trou traversant de la branche, de façon à ce que les trous à ses extrémités soient alignés avec le trou de la branche. Ensuite, une tige est insérée à la fois dans le trou de la branche et dans les trous de la pièce en forme de C. Enfin, chaque extrémité de cette tige est soudée avec un bord périphérique du trou de la pièce en forme de C.

Cette solution permet à la pièce en forme de C de tourner autour de l'axe de la branche. Cependant la fixation de la pièce en forme de C au canon est définitive (ils doivent être soudés ensemble), ou en tout cas la pièce en forme de C ne peut pas être déconnectée facilement du canon. En outre, cette solution n'est pas compatible avec la présence d'un trou d'un canal complétement traversant le canon, pour envoyer une substance directement dans la bouche du cheval, comme par exemple décrit dans le document WO2012/175710, déposé par la demanderesse.

Le document JPS57136477 décrit un mors dans lequel la pièce en forme de C est connectée au canon à l'aide d'une tige qui traverse des ouvertures dans la pièce en forme de C et qui traverse également deux ouvertures aux extrémités de la partie en forme de T du canon. Cette solution n'est pas compatible avec la présence d'un trou d'un canal traversant par exemple complétement le canon, pour envoyer une substance directement dans la bouche du cheval.

Le document US264925 décrit un mors dans lequel la pièce en forme de C comprend des extrémités en forme de bulbe qui sont insérées dans des cavités correspondantes d'une tête. Cette tête comprend une ouverture filetée pour recevoir une extrémité du canon. Cette solution requiert la présence de la tête. Dans cette solution en outre le canon n'est pas directement connecté à la pièce en forme de C. Enfin, cette solution n'est pas compatible avec la présence d'un trou d'un canal complétement traversant le canon, pour envoyer une substance directement dans la bouche du cheval.

Le document US394453 décrit un mors dans lequel une pièce en forme de C est dotée d'un roulement entre deux épaules. Ce roulement est inséré dans un boulon à œil, qui coopère avec un canon flexible et recouvert de caoutchouc. Une tête en caoutchouc recouvre la connexion entre la pièce en forme de C et le canon. Elle permet d'arrondir les coins des épaules. La tête en caoutchouc est dotée d'un bord qui coopère avec le canon, afin de le garder dans une position déterminée. Cette solution requiert la présence de la tête en caoutchouc pour recouvrir le boulon à œil et les extrémités de la pièce en forme de C. Dans cette solution en outre le canon n'est pas directement connecté à la pièce en forme de C. Enfin, cette solution n'est pas compatible avec la présence d'un trou d'un canal complétement traversant le canon, pour envoyer une substance directement dans la bouche du cheval.

Le document US552932 décrit un mors dans lequel la pièce en forme de C comprend des extrémités en forme de bulbe qui coopèrent avec des ouvertures des canons pour réaliser la connexion. La connexion entre le canon et la pièce en forme de C de cette solution est peu stable et fiable.

### Bref résumé de l'invention

Un but de la présente invention est de proposer un mors exempt des limitations des mors connus.

Un autre but de l'invention est de proposer un mors dans lequel la pièce en forme de C puisse tourner autour de l'axe principal de la branche.

Un autre but de l'invention est de proposer un mors dans lequel la pièce en forme de C puisse tourner autour de l'axe principal de la branche et dans lequel le mors comprend un canal traversant le canon, par exemple complétement traversant le canon.

Un autre but de l'invention est de proposer un mors dans lequel la pièce en forme de C puisse tourner autour de l'axe principal de la branche et qui soit alternatif aux mors connus.

Un but auxiliaire de l'invention est de proposer un mors dans lequel la pièce en forme de C puisse être déconnectée facilement du canon.

Selon l'invention, ces buts sont atteints notamment au moyen d'un mors pour animal comme décrit dans la revendication 1.

Selon l'invention, le canon comprend deux premières ouvertures, la pièce de liaison comprend deux deuxièmes ouvertures, une première ouverture définissant avec une deuxième ouverture un espace arrangé pour recevoir une extrémité de la pièce en forme de C. Des moyens de fixation sont arrangés d'une part pour fixer la pièce en forme de C entre le canon et la pièce de liaison et de l'autre part pour fixer ledit canon à ladite pièce de liaison. Dans une variante préférentielle, ces moyens de fixation sont amovibles : de cette façon le cavalier peut par exemple changer les pièces en forme de C s'il le souhaite.

Dans le contexte de la présente invention, l'expression « moyens de fixation amovibles » indiquent les moyens de fixation permettent de fixer la pièce en forme de C entre le canon et la pièce de liaison de façon amovible ou réversible, c'est-à-dire qu'il est également possible de détacher aisément les parties fixées.

Dans le mors selon l'invention, la pièce en forme de C peut tourner autour de l'axe principal de la branche du canon. Dans le cas où les moyens de fixation sont amovibles, elle peut être déconnectée facilement du canon.

Dans le mors selon l'invention, le canon est directement connecté à la pièce en forme de C, cette connexion étant plus stable et fiable des connexions connues. En d'autres mots, dans le mors selon l'invention, le canon entre en contact direct (c'est-à-dire touche) la pièce en forme de C.

Dans une variante, l'espace arrangé pour recevoir une extrémité de la pièce en forme de C a la même forme et/ou les mêmes dimensions que celle(s) de l'extrémité la pièce en forme de C.

Dans une autre variante l'extrémité de la pièce en forme de C comprend au moins deux portions ayant une forme et/ou des dimensions différente(s).

Dans une variante, au moins une portion a une forme cylindrique, ce qui permet une rotation continue et sans difficultés de la pièce en forme de C autour de l'axe principal de la branche.

Dans une variante, la première ouverture du canon comprend au moins deux portions ayant une forme et/ou des dimensions correspondantes à celle(s) d'au moins deux portions de la deuxième ouverture de la pièce de liaison.

Dans une variante, les moyens de fixation amovibles comprennent au moins un trou traversant dans la pièce de liaison, au moins un trou borgne dans le canon et au moins une vis arrangée pour coopérer avec le trou traversant et le trou borgne.

Dans une variante, les moyens de fixation amovibles comprennent un système de clipsage.

Dans une variante, les moyens de fixation amovibles sont magnétiques et comprennent par exemple des aimants qui coopèrent avec un matériau ferromagnétique. Par exemple la pièce de fixation peut comprendre des aimants qui coopèrent avec une partie du canon en matériau ferromagnétique, ou bien le canon peut comprendre des aimants qui coopèrent avec une partie de la pièce de fixation en matériau ferromagnétique. Une fixation magnétique est rapide à exécuter. Elle peut être présente seule ou en combinaison avec d'autres fixations.

Dans une variante, le canon comprend un canal traversant une partie du canon.

Dans une autre variante, ce canal traverse longitudinalement le canon d'une extrémité à l'autre.

Le canal peut terminer avec une première ouverture destinée à être reliée à un tuyau connecté à un réservoir, et une autre ouverture qui sort la substance dans la bouche de l'animal. Dans une variante, la connexion entre le tuyau et cette première ouverture du canal est une connexion par verrouillage. Par exemple elle peut être une « connexion non standardisée », c'est-à-dire une connexion propriétaire qui permet de relier le mors à un seul et unique type de tuyau et qui évite que le mors puisse être relié à tout autre tuyau. Par exemple cette connexion peut être du type mâle-femelle, avec un système de verrouillage, par exemple un système de vissage, ayant des dimensions, une forme et un filetage différents des dimensions, formes et filetages connus, comme décrit dans le document WO2012/175710, déposé par la demanderesse.

Dans une autre variante, la connexion entre le tuyau et la première ouverture du canal (et/ou entre le tuyau et le réservoir) est magnétique et comprend par exemple des aimants qui coopèrent avec un matériau ferromagnétique. Par exemple le tuyau peut comprendre des aimants qui coopèrent avec une partie du mors, notamment une partie de la pièce de fixation, en matériau ferromagnétique.

Une connexion magnétique est rapide à connecter. Elle peut être présente seule ou en combinaison avec d'autres connexions. Par exemple, si elle est présente avec d'autres connexions (par exemple par verrouillage), elle représente une sécurité supplémentaire, qui est importante notamment si l'animal se gratte et il peut arracher les deux parties en connexion. Avec une connexion magnétique, il peut tout au plus les détacher.

Dans une variante préférentielle, une connexion magnétique entre le tuyau et la première ouverture du canal est présente seule si le mors est un mors cavalier, car elle est rapide à réaliser, facile et sans risques.

Dans une variante, la connexion magnétique comprend un tuyau prolongateur ayant sensiblement la longueur du canal du canon, pour pouvoir diffuser directement dans la bouche de l'animal une substance à travers le canal.

En cas de mors vétérinaire, une connexion magnétique entre le tuyau et la première ouverture du canal n'est pas présente ou n'est pas présente seule. Dans ce cas, une connexion par vissage est préférée ; il est possible par exemple d'utiliser des connectiques présentes dans le milieu vétérinaire ou des connectiques pour la médication orale.

Dans une variante, le canon comprend une pièce en saillie et la pièce de liaison comprend un trou traversant destiné à coopérer avec la pièce en saillie et le canal du canon. Avantageusement, le mors selon l'invention permet à la pièce en forme de C de tourner autour de l'axe principal de la branche et surtout même si le canon comprend un canal qui le traverse complétement.

Dans une variante, le mors comprend une pièce de connexion des deux canons. Dans une variante, cette pièce de connexion peut être une pièce permettant de faire bouger les canons pour avoir un mors brisé. Cette pièce peut être soudée aux canons ou aux anneaux de l'extrémité des canons, pour rendre cette connexion inamovible ou difficilement amovible.

Dans une variante, le mors comprend également une première pièce de recouvrement et une deuxième pièce de recouvrement. La première pièce de recouvrement et la deuxième pièce de recouvrement coopèrent ensemble pour recouvrir au moins partiellement la pièce de connexion.

Dans une variante, des ultérieurs moyens de fixation, de préférence des moyens de fixation amovibles, sont arrangés pour fixer la première pièce de recouvrement avec la deuxième pièce de recouvrement. Dans une autre variante, afin de mieux garantir la stabilité de la connexion entre la première pièce de recouvrement et la deuxième pièce de recouvrement, ces pièces de recouvrement sont fixées par des moyens inamovibles ou difficilement amovibles telles qu'une soudure.

Dans une variante, la première pièce de recouvrement et la deuxième pièce de recouvrement sont en métal.

Dans une variante, la première pièce de recouvrement et/ou la deuxième pièce de recouvrement comprennent des rainures pour recevoir au moins une partie de la pièce de connexion.

Dans une variante, la première pièce de recouvrement et la deuxième pièce de recouvrement sont en forme de demi-olive.

La présente invention concerne également une méthode pour fixer à l'aide d'une pièce de liaison un canon d'un mors pour animal à une pièce en forme de C arrangée pour coopérer avec des brides, comme décrit dans la revendication 17.

### Brève description des figures

Des exemples de mise en oeuvre de l'invention sont indiqués dans la description illustrée par les figures annexées dans lesquelles :
Les figures 1A à 1I illustrent différents modes de réalisation d'une pièce en forme de C du mors selon l'invention.
La figure 2 illustre une vue éclatée d'un mode de réalisation du mors selon l'invention.
La figure 3 illustre une vue en perspective d'une pièce en forme de C d'un mode de réalisation du mors selon l'invention.
La figure 4 illustre une vue en perspective d'une pièce de liaison d'un mode de réalisation du mors selon l'invention.
La figure 5 illustre une vue en perspective d'un canon d'un mode de réalisation du mors selon l'invention.
La figure 6 illustre une vue de section d'un mode de réalisation du mors selon l'invention.
La figure 7 illustre une vue de face du mors selon le mode de réalisation de la figure 6.
La figure 8 illustre une vue par le haut du mors selon le mode de réalisation de la figure 6.
La figure 9 illustre une vue perspective du mors selon le mode de réalisation de la figure 6.

### Exemple(s) de mode de réalisation de l'invention

Dans la description suivante fournie à titre d'exemple, on fera référence, pour simplicité, à un mors pour un cheval. Il faut toutefois comprendre que l'invention n'est pas limitée à des mors pour un tel animal, mais inclut également des mors utilisés par d'autres animaux.

La figure 2 illustre une vue éclatée d'un mode de réalisation du mors 1 selon l'invention. Ce mors comprend deux canons 10, en forme de T. En d'autres mots, chaque canon 10 comprend une première portion destinée à entrer dans la bouche du cheval, et une deuxième portion (la branche) sensiblement perpendiculaire par rapport à la première portion. Dans une variante préférentielle, illustrée sur la figure 2, le mors est brisé : dans ce cas la première portion du mors 1 comprend un anneau arrangé pour coopérer soit avec un autre anneau d'un autre canon, de façon à former une articulation, soit avec une pièce de connexion 50, visible sur la figure 2, qui coopère avec un anneau correspondant de l'autre canon. Dans la variante illustrée cette pièce de connexion 50 est en forme de C, cependant elle pourrait également être en forme d'anneau fermé.

Il est important de souligner que la présence de deux canons 10 n'est pas nécessaire pour le fonctionnement de l'invention, qui peut être mise en oeuvre même dans le cas où le mors 1 comprend un seul canon 10.

Les canons 10 sont réalisés dans au moins un des matériaux suivants : métal - par exemple nickel, acier inox, laiton, cuivre - caoutchouc, matériaux synthétiques - par exemple résines - plastique, alliage.

Dans une variante, les canons 10 sont réalisés en plastique, par exemple par injection ou bien par impression tridimensionnelle en partant d'un model tridimensionnel créé par un scannage tridimensionnel ou bien dessiné à l'ordinateur.

Le mors 1 de la figure 2 comprend deux pièces en forme de C 20, chaque pièce 20 étant arrangée pour coopérer avec des brides (non illustrées). Les pièces en forme de C du mors selon l'invention ne sont pas limitées à la forme illustrée sur les figures 2 à 3 et 6 à 9, mais elles peuvent avoir d'autres formes de C telles quelles illustrées sur les figures 1A à 1I ou décrits plus haut.

Dans ce cas aussi, la présence de deux pièces en forme de C 20 n'est pas nécessaire pour le fonctionnement de l'invention, qui peut être mise en oeuvre même dans le cas où le mors 1 comprend une seule pièce en forme de C 20. La pièce en forme de C comprend deux extrémités 22, qui dans la variante illustrée ont la même forme et les mêmes dimensions. Cependant dans d'autres variantes ces deux extrémités 22 peuvent avoir une forme et/ou des dimensions différente(s).

Les pièces en forme de C 20 sont réalisées dans au moins un des matériaux suivants : métal - par exemple nickel, acier inox, laiton, cuivre - caoutchouc, matériaux synthétiques - par exemple résines - plastique, alliage.

Dans une variante, les pièces en forme de C 20 sont réalisées en plastique, par exemple par injection ou bien par impression tridimensionnelle en partant d'un model tridimensionnel créé par un scannage tridimensionnel ou bien dessiné à l'ordinateur.

Une pièce de liaison 30 est destinée à coopérer avec un canon 10 et sa correspondante pièce en forme de C 20, de façon à fixer la pièce en forme de C 20 au canon 10. Cette pièce de liaison 30 dans la variante illustrée à une forme correspondant à celle de la moitié d'un cylindre à base circulaire, qui a une surface latérale bombée. En d'autres mots, sa section centrale a une surface plus grande que celle des sections de ses bases.

Dans une variante préférentielle, la pièce de liaison 30 est réalisée dans le même matériau dans lequel le canon 10 correspondant est réalisé. Dans une autre variante elle est réalisée dans un matériau diffèrent de celui du canon 10.

Selon l'invention, le canon 10 comprend deux premières ouvertures 12 et la pièce de liaison 20 comprend deux deuxièmes ouvertures 32, de façon à ce qu'une première ouverture 12 définit avec une deuxième ouverture 32 un espace arrangé pour recevoir une extrémité 22 de la pièce en forme de C.

Dans le mors selon l'invention, le canon 10 est directement connecté à la pièce en forme de C 20, cette connexion étant plus stable et fiable des connexions connues. En d'autres mots, dans le mors selon l'invention, le canon 10 entre en contact direct (c'est-à-dire touche) la pièce en forme de C 20.

Les extrémités 22 de la pièce en forme de C 20 peuvent avoir des formes et des dimensions particulières. Un exemple d'un mode de réalisation de ces extrémités 22 est visible sur la figure 3, qui illustre une vue en perspective d'une pièce en forme de C 20 d'un mode de réalisation du mors 1 selon l'invention. Dans cet exemple, les deux extrémités 22 ont la même forme et les mêmes dimensions. Chaque extrémité 22 comprend trois portions 220, 222 et 224, chaque portion 220, 222 et 224 ayant une forme sensiblement cylindrique, les trois portions étant superposées. Notamment, chaque portion 220, 222 et 224 a une base sensiblement circulaire ayant un rayon diffèrent du rayon des autres deux portions. Dans l'exemple de la figure 3, la première portion 220 a une base sensiblement circulaire ayant un rayon plus grand que les rayons des autres deux portions 222 et 224, la deuxième portion 222, entre la première portion 220 et la troisième portion 224, a un une base sensiblement circulaire ayant un rayon plus petit que les rayons des autres deux portions 220 et 224. Enfin, la troisième portion 224 a une base sensiblement circulaire ayant un rayon plus petit que celui de la première portion 220, et plus grand que celui de la deuxième portion 222.

Il faut cependant comprendre que l'invention n'est pas limitée à des extrémités 22 de la pièce en forme de C comprenant trois portions : elle peut être mise facilement en oeuvre même si cette extrémité 22 comprend une seule portion ou bien un nombre de portions diffèrent de trois. D'autres exemples de formes pour ces extrémités sont illustrés par exemple sur les figures 1E et 1F.

En outre, l'invention n'est pas limitée à des portions ayant une forme sensiblement cylindrique, ni à des portions ayant toutes la même forme. Par exemple il est possible de concevoir une extrémité 22 comprenant deux portions, l'une sensiblement parallélépipédique et l'autre sensiblement pyramidale. Il faut cependant considérer que si ces portions ont une section présentant des arrêts, par exemple une section polygonale, la rotation de la pièce en forme de C 20 autour de l'axe principale de la branche du canon 10, c'est-à-dire autour d'un axe sensiblement perpendiculaire à la portion du canon 10 qui est destinée à être placée dans la bouche du cheval, peut être plus difficile, ou au moins discontinue.

La figure 4 illustre une vue en perspective d'une pièce de liaison 30 d'un mode de réalisation du mors selon l'invention. Dans cet exemple, chaque deuxième ouverture 32 de la pièce de liaison comprenant une première portion 320, une deuxième portion 322 et une troisième portion 324, chaque portion étant arrangée pour recevoir une partie des trois portions 220, 222 et 224 correspondantes de l'extrémité 22 de la pièce en forme de C. Notamment la première portion 320 définit une ouverture ayant une forme de demi-cylindre ayant un rayon et une hauteur sensiblement correspondants au rayon et à la hauteur de la première portion 220 de l'extrémité 22 de la pièce en forme de C 20 ; la deuxième portion 322 définit une ouverture ayant une forme de demi-cylindre ayant un rayon et une hauteur sensiblement correspondants au rayon et à la hauteur de la deuxième portion 222 de l'extrémité 22 ; la troisième portion 324 définit une ouverture ayant une forme de demi-cylindre ayant un rayon et une hauteur sensiblement correspondants au rayon et à la hauteur de la troisième portion 224 de l'extrémité 22.

La figure 5 illustre une vue en perspective d'une canon 10 d'un mode de réalisation du mors selon l'invention. Dans cet exemple, chaque première ouverture 12 du canon comprenant une première portion 120, une deuxième portion 122 et une troisième portion 124, chaque portion étant arrangée pour recevoir une partie des trois portions 220, 222 et 224 correspondantes de l'extrémité 22 de la pièce en forme de C. Notamment la première portion 120 définit une ouverture ayant une forme de demi-cylindre ayant un rayon et une hauteur sensiblement correspondants au rayon et à la hauteur de la première portion 220 de l'extrémité 22 de la pièce en forme de C 20 ; la deuxième portion 122 définit une ouverture ayant une forme de demi-cylindre ayant un rayon et une hauteur sensiblement correspondants au rayon et à la hauteur de la deuxième portion 222 de l'extrémité 22 ; la troisième portion 124 définit une ouverture ayant une forme de demi-cylindre ayant un rayon et une hauteur sensiblement correspondants au rayon et à la hauteur de la troisième portion 224 de l'extrémité 22.

En d'autres mots, chaque première ouverture 12 du canon 10 forme avec la deuxième ouverture 32 correspondante de la pièce de liaison 30 un espace arrangé pour recevoir une extrémité 22 de la pièce en forme de C 20, c'est-à-dire un espace ayant la même forme et/ou les mêmes dimensions que celle(s) de l'extrémité 22.

En particulier, une partie de l'extrémité 22 de la pièce en forme de C 20 est insérée dans une première ouverture 12 du canon 10, ensuite la pièce de liaison est posée sur le canon 10 en correspondance de sa branche, de façon à ce que l'autre partie de l'extrémité de la pièce en forme de C (c'est-à-dire la partie qui n'a pas été reçue par la première ouverture 12 du canon 10) soit reçue par la deuxième ouverture 32 de la pièce de liaison 30.

Enfin, la pièce en forme de C 20 est fixée entre le canon 10 et la pièce de liaison 30 par des moyens de fixation qui dans la variante illustrée sont amovibles. Il faut cependant comprendre que le mot « fixation » utilisé dans le contexte de la présente invention n'indique pas que la pièce en forme de C 20 ne peut pas bouger par rapport au canon. Au contraire, la fixation de la pièce en forme de C 20 au canon 10 du mors 1 selon l'invention prévoit que la cette pièce 20 puisse tourner autour de l'axe principal de la branche, tout en permettant une déconnexion facile du canon.

Dans la variante illustrée sur la figure 2, ces moyens de fixation comprennent des vis 40 arrangées pour être insérées dans des trous correspondants de la pièce de liaison 30 (référence 34 sur les figures 2 et 4) et dans des trous correspondants du canon 10 (référence 14 sur les figures 2 et 5). Les trous 34 de la pièce de liaison 30 sont traversants, les trous 14 du canon 10 sont borgnes. Dans l'exemple illustré sur les figures, les vis 40 sont deux. Cependant l'invention n'est pas limitée à ce nombre de vis, qui peut être inférieur ou supérieur.

L'invention n'est pas non plus limitée à des vis comme moyen de fixation et d'autres moyens de fixation peuvent être utilisés, amovibles ou pas. Par exemple il est possible d'utiliser des rivets, des goupilles ou tout autre moyen de fixation amovible équivalente. Il est un également possible d'utiliser un système de clipsage, des adhésives, etc. Il est également possible d'utiliser un système magnétique.

Dans la variante illustrée sur la figure 2, le canon 10 comprend en correspondant de sa branche une pièce en saillie 102, qui dans la variante illustrée est en forme de cylindre. Ce cylindre 102 est destiné à être inséré dans un trou 300 correspondant de la pièce de liaison 30. Comme visible sur la figure 5, ce cylindre peut comprendre un moyen d'indexation 108, par exemple une nervure d'indexation, destiné à coopérer avec un logement correspondant sur la pièce de liaison 30. Un exemple d'un tel logement 308 est illustré sur la figure 4.

Dans une variante, ce cylindre 102 peut être utilisé, ensemble au trou 300 de la pièce de liaison, comme moyen de fixation pour fixer la pièce en forme de C 20 entre le canon 10 et la pièce de liaison 30. Par exemple, il peut permettre le clipsage de la pièce de liaison 30 sur le canon 10. Ce clipsage n'est pas limité à une forme cylindrique de la saillie 102, qui peut avoir une autre forme. Bien évidemment, le trou 300 aura une forme correspondante.

Dans la variante illustrée sur les figures 2 et 5, la pièce en saillie 102 est creuse et le trou 300 de la pièce de liaison 30 est traversant. Cette variante est intéressante si le canon 10 du mors 1 selon l'invention comprend un canal 100 complétement traversant le canon, comme visible par exemple sur les figures 6 à 9. Un tel canal est par exemple décrit dans le document WO2012/175710, déposé par la demanderesse. Avantageusement ce canal 100 permet d'envoyer une substance directement dans la bouche du cheval. Dans une autre variante, ce canal 100 permet d'insérer une sonde vétérinaire, par exemple une sonde orale, à envoyer jusqu'au fond de la bouche du cheval.

Dans la variante où la pièce en saillie 102 est creuse et le trou 300 de la pièce de liaison 30 est traversant et donc un canal 100 est présente dans le mors, l'ouverture du canal 100, qui est destinée à être reliée à un tuyau connecté à un réservoir, correspond à l'extrémité de la pièce 102 qui débouche en correspondance du trou 300 de la pièce de fixation.

Dans une variante, la connexion entre un tuyau connecté à un réservoir et cette ouverture du canal est une connexion par verrouillage. Par exemple elle peut être une « connexion non standardisée » comme décrit dans le document WO2012/175710, déposé par la demanderesse.

Dans une autre variante, la connexion entre le tuyau et cette ouverture du canal (et/ou entre le tuyau et le réservoir) est magnétique et comprend par exemple des aimants (non représentés) qui coopèrent avec un matériau ferromagnétique. Par exemple le tuyau peut comprendre des aimants qui coopèrent avec une partie du mors, notamment une partie de la pièce de fixation 30, en matériau ferromagnétique.

Une connexion magnétique est rapide à exécuter. Elle peut être présente seule ou en combinaison avec d'autres connexions. Par exemple, si elle est présente avec d'autres connexions (par exemple par verrouillage), elle représente une sécurité supplémentaire, qui est importante notamment si l'animal se gratte et peut ainsi détacher le tuyau du mors.

Dans une variante préférentielle, une connexion magnétique entre le tuyau et la première ouverture du canal est présente seule si le mors est un mors cavalier, car elle est rapide à réaliser.

En cas de mors vétérinaire, une connexion magnétique entre le tuyau et la première ouverture du canal n'est pas présente ou n'est pas présente seule. Dans ce cas, une connexion par vissage est préférée.

Il est donc clair que le mors selon l'invention permet à la pièce en forme de C de tourner autour de l'axe principal de la branche même si le mors 1 comprend un canal 100 complétement traversant le canon 10. Dans une autre variante, le mors selon l'invention permet à la pièce en forme de C de tourner autour de l'axe principal de la branche même si le mors 1 comprend un canal 100 traversant au moins une partie du canon 10.

Dans la variante de la figure 2, le mors 1 selon l'invention est brisé et comprend une pièce de connexion 50 des deux canons 10. Dans une variante, cette pièce de connexion 50 est au moins en partie recouverte par une première pièce de recouvrement 60 et une deuxième pièce de recouvrement 70. En d'autres mots, la première pièce de recouvrement 60 et la deuxième pièce de recouvrement 70 coopèrent ensemble pour recouvrir au moins partiellement la pièce de connexion 50 des deux canons 10.

Des moyens de fixation sont prévus pour fixer, par exemple de façon amovible, la première pièce de recouvrement 60 à la deuxième 70. Dans l'exemple de la figure 2 ces moyens de fixation comprennent trois pièces en saillie (ou projections) 62 sur la première pièce de recouvrement 60 destinées à être insérées dans trois trous correspondantes 72 de la deuxième pièce de recouvrement 70. Dans une variante préférentielle, les trous 72 de la deuxième pièce de recouvrement 70 sont borgnes. Il faut cependant considérer que cet aspect de l'invention n'est pas limité à trois projections et à trois trous, mais que le nombre de projections et trous peut être diffèrent de trois. En outre cet aspect de l'invention n'est pas non plus limité aux moyens de fixation de la figure 2, mais que d'autres moyens de fixation peuvent être prévus en alternative, de façon analogue à celle des moyens de fixation amovibles de la pièce en forme de C 20 entre le canon 10 et la pièce de liaison 30.

Dans une autre variante, afin de mieux garantir la stabilité de la connexion entre la première pièce de recouvrement 60 et la deuxième pièce de recouvrement 70, ces pièces de recouvrement sont fixées par des moyens inamovibles ou difficilement amovibles telles qu'une soudure.

Dans une variante, la première pièce de recouvrement 60 et la deuxième pièce de recouvrement 70 sont en métal.

Dans la variante illustrée sur la figure 2, chaque pièce de recouvrement 60, 70 comprend des rainures 64, 66 respectivement 74, 76, destinées à recevoir la pièce de connexion 50 et comprend une partie sensiblement linéaire 56 et deux extrémités 54. Dans cette variante, la pièce de connexion 50 est en forme de C : dans ce cas, chaque pièce de recouvrement comprend une rainure 66 respectivement 76 ayant une première longueur et destinée à recevoir la partie linéaire 56 de la pièce de connexion, et deux rainures 64 respectivement 74, ayant une deuxième longueur inférieure à la première longueur, destinées à recevoir les deux extrémités 54 de la pièce de connexion 50. Bien évidemment le nombre ces rainures peut changer. En outre, leur forme correspond à celle de la pièce de connexion 50. Enfin, la présence des rainures n'est pas nécessaire sur les deux pièces de recouvrement 60, 70, mais peut être prévue sur une seule de ces pièces.

Les deux pièces de recouvrement 60, 70 permettent de recouvrir la pièce de connexion 50 de façon à ce que le contact entre la langue du cheval et cette pièce soit plus doux par rapport au contact entre la langue et la pièce de connexion 50 telle quelle. A cet effet les deux de recouvrement 60, 70 ont une forme bombée, dépourvue d'arrêt. Dans l'exemple de la figure 2 elles forment ensemble une sorte d'olive, mieux visible sur les figures 7 et 9. Cependant d'autres formes alternatives peuvent être prévues selon les souhaits du chevalier.

La présente invention concerne également une méthode pour fixer à l'aide d'une pièce de liaison 30 un canon 10 d'un mors 1 à une pièce en forme de C 20 arrangée pour coopérer avec des brides, cette méthode comprenant les étapes suivantes :
- insertion d'une partie d'extrémité 22 de la pièce en forme de C 20 dans une première ouverture 12 du canon 10,
- posage de la pièce de liaison 30 sur le canon 10, de façon à ce que l'autre partie de l'extrémité de la pièce en forme de C 20 soit reçue par une deuxième ouverture 32 de la pièce de liaison,
- fixation par des moyens de fixation 40, de préférence des moyens de fixation amovibles, d'une part de la pièce en forme de C 20 entre le canon 10 et la pièce de liaison 30 et de l'autre part du canon 10 à la pièce de liaison 30.

### Numéros de référence employés sur les figures

- 1: Mors
- 10: Canon
- 12: Première ouverture du canon
- 14: Trou borgne du canon
- 20: Pièce en forme de C
- 21: Partie sensiblement curviligne d'une pièce en forme de C
- 22: Extrémité de la pièce en forme de C
- 22': Extrémité de la pièce en forme de C
- 22": Extrémité de la pièce en forme de C
- 23: Première partie horizontale d'une pièce en forme de C
- 24: Partie verticale d'une pièce en forme de C
- 25: Deuxième partie horizontale d'une pièce en forme de C
- 26: Première partie oblique d'une pièce en forme de C
- 27: Deuxième partie oblique d'une pièce en forme de C
- 30: Pièce de liaison
- 32: Deuxième ouverture de la pièce de liaison
- 34: Trou traversant de la pièce de liaison
- 40: Vis
- 50: Pièce de connexion
- 54: Extrémité de la pièce de connexion
- 56: Partie sensiblement linéaire de la pièce de connexion
- 60: Première pièce de recouvrement
- 62: Pièce en saillie de la première pièce de recouvrement
- 64, 66: Rainures de la première pièce de recouvrement
- 70: Deuxième pièce de recouvrement
- 72: Trous de la deuxième pièce de recouvrement
- 74, 76: Rainures de la deuxième pièce de recouvrement
- 100: Canal
- 102: Pièce en saillie ; ouverture du canal 100
- 108: Moyen d'indexation du canon
- 120: Première portion de la première ouverture du canon
- 122: Deuxième portion de la première ouverture du canon
- 124: Troisième portion de la première ouverture du canon
- 200: Elément de la pièce en forme de C
- 202: Ouverture
- 204: Elément de la pièce en forme de C
- 206: Elément de la pièce en forme de C
- 210: Coin de la pièce en forme de C
- 220: Première portion de l'extrémité de la pièce en forme de C
- 222: Deuxième portion de l'extrémité de la pièce en forme de C
- 224: Troisième portion de l'extrémité de la pièce en forme de C
- 240: Coin de la pièce en forme de C
- 300: Trou traversant de la pièce de liaison
- 308: Moyen d'indexation de la pièce de liaison
- 320: Première portion de la deuxième ouverture de la pièce de liaison
- 322: Deuxième portion de la deuxième ouverture de la pièce de liaison
- 324: Troisième portion de la deuxième ouverture de la pièce de liaison

## Revendications

1. Mors (1) pour animal, comprenant :
- au moins un canon (10),
- au moins une pièce en forme de C (20), arrangée pour coopérer avec des brides,
- une pièce de liaison (30), **caractérisé en ce que** ledit canon (10) comprend deux premières ouvertures (12), ladite pièce de liaison (30) comprend deux deuxièmes ouvertures (32), une première ouverture (12) définit avec une deuxième ouverture (32) un espace arrangé pour recevoir une extrémité (22) de la pièce en forme de C (20), et **en ce que** le mors comprend :
- des moyens de fixation (40), arrangés d'une part pour fixer la pièce en forme de C (20) entre ledit canon (10) et ladite pièce de liaison (30) et de l'autre part pour fixer ledit canon (10) à ladite pièce de liaison (30).

2. Mors selon la revendication 1, lesdits moyens de fixation (40) étant amovibles.

3. Mors selon l'une des revendications 1 ou 2, dans lequel ledit espace a la même forme et/ou les mêmes dimensions que celle(s) de l'extrémité (22) de la pièce en forme de C (20).

4. Mors selon l'une des revendications 1 à 3, dans lequel ladite extrémité (22) de la pièce en forme de C (20) comprend au moins deux portions (220, 222, 224) ayant une forme et/ou des dimensions différent(s).

5. Mors selon la revendication 4, dans lequel au moins une portion (220, 222, 224) a une forme cylindrique.

6. Mors selon l'une des revendications 4 ou 5, dans lequel ladite première ouverture (12) du canon (10) comprend au moins deux portions (120, 122, 124) ayant une forme et/ou des dimensions correspondantes à celle(s) d'au moins deux portions (320, 322, 324) de ladite deuxième ouverture (32) de la pièce de liaison (30).

7. Mors selon l'une des revendications 2 à 6, dans lequel lesdits moyens de fixation amovibles comprennent au moins un trou traversant (34) dans la pièce de liaison (30), au moins un trou borgne (14) dans le canon (10) et au moins une vis (40) arrangée pour coopérer avec ledit trou traversant (34) et ledit trou borgne (14).

8. Mors selon l'une des revendications 2 à 6, dans lequel lesdits moyens de fixation comprennent un système de clipsage.

9. Mors selon l'une des revendications 1 à 8, dans lequel ledit canon (10) comprend un canal (100) traversant au moins une partie dudit canon (10).

10. Mors selon la revendication 9, dans lequel ledit canal (100) traverse longitudinalement ledit canon (10) d'une extrémité à l'autre.

11. Mors selon la revendication 10, dans lequel ledit canon (10) comprend une pièce en saillie (102) et ladite pièce de liaison (30) comprend un trou traversant (300) destiné à coopérer avec ladite pièce en saillie (102) et ledit canal (100).

12. Mors selon l'une des revendications 10 à 11, ledit canal (100) comprenant une ouverture destinée à être connectée à un tuyau externe, et des moyens de connexion magnétiques pour réaliser cette connexion.

13. Mors selon l'une des revendications 1 à 12, comprenant une pièce de connexion (50) des deux canons (10), une première pièce de recouvrement (60) et une deuxième pièce de recouvrement (70), la première pièce de recouvrement (60) et la deuxième pièce de recouvrement (70) coopérant ensemble pour recouvrir au moins partiellement ladite pièce de connexion (50).

14. Mors selon la revendication 13, comprenant des ultérieurs moyens de fixation (62, 72) arrangés pour fixer ladite première pièce de recouvrement (60) à la ladite deuxième pièce de recouvrement (70).

15. Mors selon l'une des revendications 13 ou 14, ladite première pièce de recouvrement (60) et/ou ladite deuxième pièce de recouvrement (70) comprenant des rainures (64, 66 ; 74, 76) pour recevoir au moins une partie (54, 56) de la pièce de connexion (50).

16. Mors selon l'une des revendications 13 à15, ladite première pièce de recouvrement (60) et ladite deuxième pièce de recouvrement (70) étant en forme de demi-olive.

17. Méthode pour fixer à l'aide d'une pièce de liaison (30) un canon (10) d'un mors (1) pour animal à une pièce en forme de C (20) arrangée pour coopérer avec des brides, ladite méthode comprenant l'étape suivante :
- insertion d'une partie d'une extrémité (22) de la pièce en forme de C (20) dans une première ouverture (12) dudit canon (10), **caractérisé en ce que** la méthode comprend également les étapes suivantes:
- posage de la pièce de liaison (30) sur le canon (10), de façon à ce qu'une autre partie de l'extrémité (33) de la pièce en forme de C (20) soit reçue par une deuxième ouverture (32) de la pièce de liaison (30),
- fixation par des moyens de fixation (40), de préférence des moyens de fixation amovibles, d'une part de la pièce en forme de C (20) entre le canon (10) et la pièce de liaison (30) et de l'autre part du canon (10) à la pièce de liaison (30).

## Patentansprüche

1. Trense (1) für ein Tier, umfassend:
- mindestens einem Mundstück (10),
- mindestens einen C-förmigen Teil (20), der zum Zusammenwirken mit Zaumzeug angeordnet ist,
- einen Verbindungsteil (30),
**dadurch gekennzeichnet, dass** das Mundstück (10) zwei erste Öffnungen (12) umfasst, der Verbindungsteil (30) zwei zweite Öffnungen (32) umfasst, eine erste Öffnung (12) mit einer zweiten Öffnung (32) einen Raum definiert, der zur Aufnahme eines Endes (22) des C-förmigen Teils (20) angeordnet ist, und dass die Trense:
- Befestigungsmittel (40) umfasst, die einerseits zum Befestigen des C-förmigen Teils (20) zwischen dem Mundstück (10) und dem Verbindungsteil (30) und andererseits zum Befestigen des Mundstücks (10) an dem Verbindungsteil (30) angeordnet sind.

2. Trense nach Anspruch 1, wobei die Befestigungsmittel (40) lösbar sind.

3. Trense nach einem der Ansprüche 1 oder 2, wobei der Raum die gleiche Form und/oder die gleichen Abmessungen wie die des Endes (22) des C-förmigen Teils (20) aufweist.

4. Trense nach einem der Ansprüche 1 bis 3, wobei das Ende (22) des C-förmigen Teils (20) mindestens zwei Abschnitte (220, 222, 224) umfasst, die eine andere Form und/oder andere Abmessungen aufweisen.

5. Trense nach Anspruch 4, wobei mindestens ein Abschnitt (220, 222, 224) eine zylindrische Form aufweist.

6. Trense nach einem der Ansprüche 4 oder 5, wobei die erste Öffnung (12) des Mundstücks (10) mindestens zwei Abschnitte (120, 122, 124) umfasst, die eine Form und/oder Abmessungen aufweisen, die der/denen von mindestens zwei Abschnitten (320, 322, 324) der zweiten Öffnung (32) des Verbindungsteils (30) entspricht/entsprechen.

7. Trense nach einem der Ansprüche 2 bis 6, wobei die lösbaren Befestigungsmittel mindestens ein Durchgangsloch (34) in dem Verbindungsteil (30), ein Sackloch (14) im Mundstück (10) und mindestens eine Schraube (40), die zum Zusammenwirken mit dem Durchgangsloch (34) und dem Sackloch (14) angeordnet ist, umfassen.

8. Trense nach einem der Ansprüche 2 bis 6, wobei die Befestigungsmittel ein Klemmsystem umfassen.

9. Trense nach einem der Ansprüche 1 bis 8, wobei die Stange (10) einen Kanal (100) umfasst, der mindestens einen Teil der Stange (10) durchquert.

10. Trense nach Anspruch 9, wobei der Kanal (100) das Mundstück (10) von einem Ende zum anderen in Längsrichtung durchquert.

11. Trense nach Anspruch 10, wobei das Mundstück (10) einen vorragenden Teil (102) umfasst und der Verbindungsteil (30) ein Durchgangsloch (300) umfasst, das mit dem vorragenden Teil (102) und dem Kanal (100) zusammenwirken soll.

12. Trense nach einem der Ansprüche 10 bis 11, wobei der Kanal (100) eine Öffnung, die mit einem äußeren Rohr verbunden werden soll, und magnetische Verbindungsmittel zum Herstellen dieser Verbindung umfasst.

13. Trense nach einem der Ansprüche 1 bis 12, das einen Teil (50) zum Zusammenfügen der beiden Stangen (10), einen ersten Abdeckungsteil (60) und einen zweiten Abdeckungsteil (70) umfasst, wobei der erste Abdeckungsteil (60) und der zweite Abdeckungsteil (70) dahingehend zusammenwirken, den Zusammenfügungsteil (50) zumindest teilweise abzudecken.

14. Trense nach Anspruch 13, das weitere Befestigungsmittel (62, 72) umfasst, die zum Befestigen des ersten Abdeckungsteils (60) an dem zweiten Abdeckungsteil (70) angeordnet sind.

15. Trense nach einem der Ansprüche 13 oder 14, wobei der erste Abdeckungsteil (60) und/oder der zweite Abdeckungsteil (70) Nuten (64, 66; 74, 76) zur Aufnahme mindestens eines Teils (54, 56) des Zusammenfügungsteils (50) umfassen/umfasst.

16. Trense nach einem der Ansprüche 13 bis 15, wobei der erste Abdeckungsteil (60) und der zweite Abdeckungsteil (70) eine Halbolivenform aufweisen.

17. Verfahren zum Befestigen eines Mundstücks (10) eines Trense (1) für ein Tier mit Hilfe eines Verbindungsteils (30) an einem C-förmigen Teil (20), der zum Zusammenwirken mit Zaumzeug angeordnet ist, wobei das Verfahren den folgenden Schritt umfasst:
- Einführen eines Teil eines Endes (22) des C-förmigen Teils (20) in eine erste Öffnung (12) des Mundstücks (10), **dadurch gekennzeichnet, dass** das Verfahren ferner die folgenden Schritte umfasst:
- derartiges Positionieren des Verbindungsteils (30) auf dem Mundstück (10), dass ein anderer Teil (33) des Endes des C-förmigen Teils (20) durch eine zweite Öffnung (32) des Verbindungsteils (30) aufgenommen wird,
- Befestigen durch Befestigungsmittel (40), vorzugsweise lösbare Befestigungsmittel, einerseits des Teils des C-förmigen Teils (20) zwischen dem Mundstück (10) und dem Verbindungsteil (30) und andererseits zum Befestigen des Mundstücks (10) an dem Verbindungsteil (30.

## Claims

1. Bit (1) for an animal, comprising:
- at least one mouthpiece (10),
- at least one C-shaped piece (20), arranged to cooperate with bridles,
- a connecting piece (30),
**characterized in that**
said mouthpiece (10) comprises two first apertures (12), said connecting piece (30) comprises two second apertures (32), a first aperture (12) defining with a second aperture (32) a space arranged to receive one end (22) of the C-shaped piece (20),
and **in that** the bit comprises:
- fixing means (40), arranged on the one hand to fix the C-shaped piece (20) between said mouthpiece (10) and said connecting part (30) and on the other hand to fix said mouthpiece (10) to said connecting part (30).

2. Bit according to claim 1, said fastening means (40) being removable.

3. Bit according to one of claims 1 or 2, wherein said space has the same shape and/or size as that(s) of the end (22) of the C-shaped piece (20).

4. Bit according to one of claims 1 to 3, wherein said end (22) of the C-shaped piece (20) comprises at least two portions (220, 222, 224) having a different shape and/or size.

5. Bit according to claim 4, wherein at least one portion (220, 222, 224) has a cylindrical shape.

6. Bit according to one of claims 4 or 5, wherein said first opening (12) of the mouthpiece (10) comprises at least two portions (120, 122, 124) having a shape and/or sizes corresponding to that(s) of at least two portions (320, 322, 324) of said second opening (32) of the connecting piece (30).

7. Bit according to one of claims 2 to 6, wherein said removable fastening means comprise at least one through hole (34) in the connecting piece (30), at least one blind hole (14) in the mouthpiece (10) and at least one screw (40) arranged to cooperate with said through hole (34) and said blind hole (14).

8. Bit according to any one of claims 2 to 6, wherein said fastening means comprises a clip system.

9. Bit according to one of claims 1 to 8, wherein said mouthpiece (10) comprises a channel (100) passing through at least a portion of said mouthpiece (10).

10. Bit according to claim 9, wherein said channel (100) passes longitudinally through said mouthpiece (10) from one end to the other.

11. Bit according to claim 10, wherein said mouthpiece (10) comprises a protruding piece (102) and said connecting piece (30) comprises a through hole (300) for cooperation with said protruding piece (102) and said channel (100).

12. Bit according to one of claims 10 to 11, said channel (100) comprising an opening intended to be connected to an external pipe, and magnetic connecting means for making this connection.

13. Bit according to one of claims 1 to 12, comprising a connecting piece (50) for connecting the two mouthpieces (10), a first covering piece (60) and a second covering piece (70), the first covering piece (60) and the second covering piece (70) cooperating together to at least partially cover said connecting piece (50).

14. Bit according to claim 13, comprising further securing means (62, 72) arranged to secure said first covering piece (60) to said second covering piece (70).

15. Bit according to one of claims 13 or 14, said first covering piece (60) and/or said second covering piece (70) comprising grooves (64, 66; 74, 76) for receiving at least a portion (54, 56) of the connecting piece (50).

16. Bit according to one of claims 13 to 15, said first cover piece (60) and said second covering piece (70) being half-olive-shaped.

17. Method for attaching by means of a connecting piece (30) a mouthpiece (10) of an animal bit (1) to a C-shaped piece (20) arranged to cooperate with bridles, said method comprising the following step:
- inserting a portion of one end (22) of the C-shaped piece (20) into a first opening (12) of said mouthpiece (10),
**characterized in that** the method comprises also the following steps:
- placing the connecting piece (30) on the mouthpiece (10), so that another part of the end (33) of the C-shaped piece (20) is received by a second opening (32) of the connecting piece (30),
- fastening by fastening means (40), preferably releasable fastening means, on the one hand of the C-shaped piece (20) between the mouthpiece (10) and the connecting piece (30) and on the other hand of the mouthpiece (10) to the connecting piece (30).
